# FASCICULE DE BREVET EUROPEEN

(11) **EP 2 070 598 B1**
(45) Date de publication et mention de la délivrance du brevet: **24.08.2011**
(21) Numéro de dépôt: 08291097.7
(22) Date de dépôt: 20.11.2008
(51) Int. Cl.: B05B 11/00, B65D 83/16

(54) **Bouton poussoir dont la chambre de distribution est formée entre un corps et un chapeau rapporté**
Druckknopf, dessen Verteilerkammer zwischen einem Körper und einer aufgesetzten Abdeckung gebildet wird
Pushbutton in which the dispensing chamber is formed between a body and an attached cap

(30) Priorité: 11.12.2007 FR 0708646
(43) Date de publication de la demande: 17.06.2009
(73) Titulaire: Rexam Dispensing Systems, 76470 Le Treport (FR)
(72) Inventeur: Clerget, Bernard, 60510 Haudivilliers (FR); Songbe, Jean-Pierre, 76260 St Pierre en Val (FR); Imenez, Hervé, 80210 Mons Boubert (FR)
(74) Mandataire: Sayettat, Julien Christian

(56) Documents cités:
- WO-A-01/89958
- WO-A-97/31841
- DE-A1- 3 729 491
- DE-A1-102005 025 371
- US-A- 5 301 850

## Description

L'invention concerne un bouton poussoir d'actionnement d'un système de distribution d'un liquide ainsi qu'un tel système de distribution.

Dans une application particulière, le système de distribution est destiné à équiper des flacons utilisés en parfumerie, en cosmétique ou pour des traitements pharmaceutiques. En effet, ce type de flacon contient un liquide qui est restitué par un système de distribution comprenant une pompe ou une valve à actionnement manuel, ledit système étant actionné par un bouton poussoir pour permettre la pulvérisation du liquide.

De tels boutons poussoirs sont classiquement réalisés en deux ou trois parties : un corps d'actionnement, une buse de pulvérisation du liquide et éventuellement un enjoliveur recouvrant ledit corps, lesdites parties étant assemblées entre elles pour former le bouton poussoir. En particulier, la buse de pulvérisation peut être agencée pour former un aérosol avec le liquide, notamment en étant pourvue d'une chambre de distribution dite tourbillonnaire.

Le document WO-97/31841 qui divulgue les caractéristiques du préambule de la revendication 1 décrit un dispositif de buse comprenant un corps creux comportant une ouverture de buse pour libérer un fluide sous la forme d'un jet ou d'une pulvérisation, ledit corps comprenant une première partie pourvue d'une admission destinée à admettre un fluide sous pression dans cette première partie, et une deuxième partie se déplaçant par rapport à la première, les deux parties pouvant se déplacer l'une par rapport à l'autre d'une position de butée, dans laquelle elles définissent entre elles l'ouverture de buse et le passage d'amenée du fluide à l'intérieur du corps en direction de ladite ouverture, et une position de nettoyage, dans laquelle le passage d'amenée de fluide et l'ouverture de buse sont ouverts dans le sens longitudinal de manière à exposer la buse, le passage et les surfaces définissant ces éléments et constituant leur plan de jonction, pour le nettoyage.

Après assemblage des différentes parties, le bouton poussoir présente une chambre de distribution en communication avec une cheminée qui est formée dans le corps, ladite chambre étant pourvue d'au moins un orifice de distribution. Ainsi, en montant la cheminée sur le système de distribution, notamment sur le gicleur d'un tel système, il est possible de distribuer le liquide par appui manuel axial sur le bouton poussoir.

Toutefois, cet assemblage limite les possibilités de réalisation de la chambre de distribution pour l'acheminement et le traitement du flot de liquide. En particulier, il n'est pas possible de réaliser deux orifices de distribution d'axes convergents en un point situé dans un plan parfaitement déterminé et reproductible industriellement en grandes cadences.

On connaît également, notamment pour la distribution de liquides visqueux, des boutons poussoirs réalisés en une seule pièce pour intégrer la chambre de distribution. Toutefois, ces pièces étant réalisées par moulage, les agencements de chambres accessibles sont limités par les contraintes de démoulage.

L'invention a pour but de résoudre les problèmes de l'art antérieur en proposant notamment un bouton poussoir qui est réalisé en deux parties entre lesquelles la chambre de distribution est formée, de sorte à augmenter les possibilités de réalisation de ladite chambre, notamment par moulage.

A cet effet, et selon un premier aspect, l'invention propose un bouton poussoir Selon la revendication 1

Selon un deuxième aspect, l'invention propose un système de distribution d'un liquide comprenant une pompe ou une valve à actionnement manuel sur laquelle la cheminée d'un tel bouton poussoir est montée pour permettre la distribution du liquide au travers d'au moins un orifice.

D'autres objets et avantages de l'invention apparaîtront dans la description qui suit, faite en référence aux figures annexées dans lesquelles :
- la figure 1 est une vue en perspective éclatée d'un bouton poussoir selon un premier mode de réalisation de l'invention ;
- la figure 2 est une vue en coupe longitudinale du bouton poussoir de la figure 1, ledit bouton étant représenté en position d'assemblage sur le gicleur d'une pompe montée sur le col d'un flacon ;
- les figures 3 sont des vues d'un bouton poussoir selon un deuxième mode de réalisation de l'invention, respectivement en perspective éclatée (figure 3a) et en coupe longitudinale (figure 3b).

Dans la description, les termes de positionnement dans l'espace sont pris en référence aux axes des différentes pièces formant le bouton poussoir.

En relation avec les figures, on décrit ci-dessous un bouton poussoir de distribution, notamment de pulvérisation, d'un système de distribution d'un liquide, ledit liquide pouvant être de toute nature, notamment utilisé en parfumerie, en cosmétique ou pour des traitements pharmaceutiques.

Le bouton poussoir comprend un corps d'actionnement 1 présentant, d'une seule pièce, une jupe extérieure 2 et une jupe intérieure 3, lesdites jupes s'étendent sous une paroi supérieure 4 avec ladite jupe intérieure entourée par ladite jupe extérieure. La jupe intérieure 3 délimite un logement 5 de montage du bouton poussoir sur le système de distribution. Le logement 5 est en communication avec une cheminée 6 qui est formée axialement dans le corps 1 pour amener le liquide dans une chambre de distribution 7 en communication avec ladite cheminée, ladite chambre étant pourvue d'au moins un orifice de distribution 8 du liquide amené.

Sur la figure 2, le système de distribution présente un gicleur G qui est inséré de façon étanche dans le logement 5. De façon connue, le système de distribution comprend par ailleurs des moyens de montage sur le col C d'un flacon contenant le liquide et des moyens de prélèvement T du liquide à l'intérieur dudit flacon qui sont agencés pour alimenter le gicleur G en liquide sous pression.

Pour ce faire, le système de distribution comprend une pompe P à actionnement manuel ou, dans le cas où le liquide est conditionné sous pression dans le flacon, une valve à actionnement manuel. Ainsi, lors d'un déplacement manuel du bouton poussoir, la pompe P ou la valve est actionnée pour alimenter le gicleur G en liquide sous pression.

Le bouton poussoir comprend également un chapeau 9 rapporté qui présente sensiblement la même enveloppe cylindrique de révolution que le corps 1, ledit chapeau étant associé sur le corps 1 de sorte à former une pièce unitaire d'actionnement du système de distribution. En outre, le bouton poussoir peut comprendre un enjoliveur d'aspect, par exemple en aluminium anodisé ou teinté, qui est monté sur le chapeau 9 et/ou sur le corps 1, en recouvrant la paroi supérieure 10 du chapeau 9 et/ou la face extérieure de la jupe extérieure 2 tout en laissant libre l'orifice de distribution 8.

Le corps 1 et le chapeau 9 peuvent être réalisés par moulage d'une matière plastique, notamment dans la même matière ou dans deux matières proches, et être assemblés par soudage ou par collage. La soudure peut être de type ultrasonique ou haute fréquence. Les matières peuvent être de type polyoléfinique, par exemple en polypropylène ou en polyéthylène.

Le chapeau 9 comprend une paroi supérieure 10 permettant à l'utilisateur d'exercer sur elle un appui digital afin de pouvoir déplacer axialement et de façon conjointe le corps 1, et donc permettre l'actionnement du système de distribution par appui axial sur le bouton poussoir. Le chapeau 9 présente également une paroi inférieure 11 qui est disposé en regard de la paroi supérieure 4 du corps 1 pour permettre l'association dudit chapeau sur ledit corps.

La chambre de distribution 7 est formée entre les parois supérieure 4 et inférieure 11 par formation d'une empreinte 12 sur au moins l'une de ces parois 4, 11, l'orifice de distribution 8 étant disposé sur la périphérie du bouton poussoir pour une distribution latérale du liquide.

Dans les modes de réalisation représentés, l'empreinte 12 est formée en creux dans la paroi inférieure 11 du chapeau 9, la partie de la paroi supérieure 4 qui est disposée en regard de l'empreinte 12 étant plane. Ainsi, la chambre de distribution 7 est délimitée en partie supérieure par la partie de la paroi inférieure 11 sur laquelle est formée le fond de l'empreinte 12, et en partie inférieure par la paroi plane 4 dans laquelle la cheminée 6 débouche. Toutefois on peut prévoir une empreinte 12 sur la paroi supérieure 4 du corps 1 ou une coopération d'empreintes formées respectivement sur l'une de ces parois 4, 11.

Cette réalisation de la chambre de distribution 7 en deux parties au moyen d'un chapeau 9 et d'un corps 1 qui sont associés après fabrication et orientation relative selon leur axe commun, permet de limiter les contraintes de démoulage de sorte à augmenter les possibilités de réalisation de ladite chambre.

En particulier, comme représenté sur les figures 1 à 3, il est possible de réaliser deux orifices de distribution 8 selon respectivement un axe, l'orientation relative des axes de distribution étant convergente pour former une zone d'intersection des portions de liquide qui sont distribuées au travers de respectivement un orifice 8. Cette réalisation permet de générer des flots de liquide qui s'éclatent en micro gouttelettes lors de leur collision dans la zone d'intersection.

Sur ces figures, les orifices de distribution 8 sont formés sur le bord extérieur 12a de l'empreinte 12 qui est disposé en aval de la chambre de distribution 7. Plus précisément, chaque orifice 8 est formé par une encoche dans la paroi extérieure 12a, lesdits orifices étant délimités en partie supérieure par le fond de l'empreinte 12 et en partie inférieure par la paroi plane 4. En outre, le bord extérieur 12a présente un profil concave et les orifices de distribution 8 sont disposés symétriquement le long dudit profil de sorte à orienter leur axe de distribution.

Par ailleurs, le bord extérieur 12a est disposé en creux sur la périphérie du bouton poussoir de sorte à former un logement 13 au fond duquel l'orifice de distribution 8 est formé. Plus précisément, le logement 13 est formé sur le bord du chapeau 9 dans la continuité de la paroi inférieure 11.

En outre, le logement 13 est prolongé sur la paroi supérieure 4 par formation d'un creux complémentaire 14 sur le bord du corps 1, le fond dudit creux étant disposé dans le prolongement du bord extérieur 12a. Sur les figures 1 à 3, le logement 13 présente une géométrie sphérique. En fonction de l'orientation relative des axes de distribution des orifices 8, on peut prévoir que la zone d'intersection soit disposée à l'intérieur ou à l'extérieur du logement 13.

Sur les figures 3, le bord de l'empreinte 12 est pourvu d'un bourrelet d'étanchéité 15 saillant vers la paroi supérieure 4, ledit bourrelet étant en appui étanche sur la paroi supérieure plane 4, de sorte à améliorer l'étanchéité de la chambre de distribution 7.

En outre, les parois 4, 11 peuvent être pourvues de moyens de positionnement angulaire et/ou d'association du chapeau 9 sur le corps 1. Sur les figures 3 et 4, ces moyens comprennent trois plots 16 formés sur la paroi supérieure 4 et trois évidements 17 formés sur la paroi inférieure 11. Chaque plot 16 est reçu dans un évidement 17 dans une position angulaire définie entre le chapeau 9 et le corps 1, l'association pouvant être réalisée par serrage ou par encliquetage des plots 16 dans les évidements 17.

Ces réalisations sans soudage ni collage du chapeau 9 sur le corps 1 permettent d'assembler des pièces en matières différentes, par exemple en matière tendre comme le polypropylène pour le corps 1 et en matière rigide comme le polyoxyméthylène (POM), les copolymères cyclo-oléfiniques (COC) ou le poly butylène téréphtalate (PBT) pour le chapeau 9, afin d'assurer un bon encliquetage ainsi qu'une bonne précision géométrique dans la réalisation de l'empreinte 12 et notamment des orifices 8. En outre, les matières peuvent être de couleur, d'aspect ou de toucher différent pour des effets esthétiques ou une meilleure ergonomie.

Avantageusement, les plots 16 peuvent être réalisés dans la matière la plus rigide et les évidements 17 dans la matière la plus tendre afin d'éviter le rabotage des plots et de favoriser leur imbrication par fluage dans les évidements 17.

## Revendications

1. Bouton poussoir d'actionnement d'un système de distribution d'un liquide, ledit bouton poussoir comprenant un corps (1) et une chambre de distribution (7) en communication avec une cheminée (6) qui est formée dans ledit corps pour amener le liquide, ladite chambre étant pourvue d'au moins un orifice (8) de distribution du liquide amené, ledit bouton poussoir comprenant en outre un chapeau (9) qui est associé au corps (1) avec la paroi supérieure (4) dudit corps disposé en regard de la paroi inférieure (11) dudit chapeau, une empreinte (12) étant formée sur au moins l'une de ces parois (4, 11) de sorte à former la chambre de distribution (7) entre lesdites parois, ledit bouton poussoir étant **caractérisé en ce qu'**il comprend deux orifices de distribution (8) selon respectivement un axe, lesdits orifices de distribution étant formés dans le bord extérieur (12a) de l'empreinte (12), l'orientation relative des axes desdits orifices de distribution étant agencée pour former une zone d'intersection des portions de liquide qui sont distribuées au travers de respectivement un orifice (8) et **en ce que** le chapeau (9) est rapporté.

2. Bouton poussoir selon la revendication 1, **caractérisé en ce que** les orifices (8) sont disposés sur la périphérie du bouton poussoir pour une distribution latérale du liquide.

3. Bouton poussoir selon la revendication 1 ou 2, **caractérisé en ce que** l'empreinte (12) est réalisée en creux sur l'une des parois (4, 11), la partie de l'autre paroi (11, 4) qui est disposée en regard de l'empreinte (12) étant plane.

4. Bouton poussoir selon la revendication 3, **caractérisé en ce que** le bord de l'empreinte (12) est pourvu d'un bourrelet d'étanchéité (15) qui est disposé en appui étanche sur la paroi plane.

5. Bouton poussoir selon l'une quelconque des revendications 1 à 4, **caractérisé en ce que** le bord extérieur (12a) présente au moins un profil concave, les orifices de distribution (8) étant disposés symétriquement le long dudit profil de sorte à orienter leur axe de distribution.

6. Bouton poussoir selon l'une quelconque des revendications 1 à 5, **caractérisé en ce que** le bord extérieur (12a) est disposé en creux sur la périphérie du bouton poussoir, de sorte à former un logement (13) au fond duquel l'orifice de distribution (8) est formé.

7. Bouton poussoir selon la revendication 6, **caractérisé en ce que** le logement (13) est prolongé dans l'autre paroi par formation d'un creux complémentaire (14) dont le fond est disposé dans le prolongement du bord extérieur (12a).

8. Bouton poussoir selon l'une quelconque des revendications 1 à 7, **caractérisé en ce que** les parois (4, 11) sont pourvues de moyens de positionnement angulaire et/ou d'association du chapeau (9) et du corps (1).

9. Bouton poussoir selon la revendication 8, **caractérisé en ce que** les moyens comprennent des plots (16) et des évidements (17) dans chacun desquels respectivement un plot (16) est reçu.

10. Système de distribution d'un liquide comprenant une pompe (P) ou une valve à actionnement manuel sur laquelle la cheminée (6) d'un bouton poussoir selon l'une quelconque des revendications 1 à 9 est montée pour permettre la distribution du liquide au travers d'au moins un orifice (8).

## Claims

1. Push button for actuating a system for dispensing a liquid, said push button comprising a body (1) and a dispensing chamber (7) in communication with a chimney (6) that is formed in said body to bring the liquid, said chamber being provided with at least one orifice (8) for dispensing the liquid brought, said push button also comprising a cap (9) that is associated with the body (1) with the top wall (4) of said body disposed opposite the bottom wall (11) of said cap, an indentation (12) being formed on at least one of these walls (4, 11) so as to form the dispensing chamber (7) between said walls, said push button being **characterised in that** it comprises two dispensing orifices (8) along respectively an axis, said dispensing orifices being formed in the external edge (12a) of the indentation (12), the relative orientation of the axes of said dispensing orifices being arranged so as to form an intersection zone for the portions of liquid that are dispensed through respectively an orifice (8), and **in that** the cap (9) is attached.

2. Push button according to claim 1, **characterised in that** the orifices (8) are arranged on the periphery of the push button for lateral dispensing of the liquid.

3. Push button according to claim 1 or 2, **characterised in that** the indentation (12) is produced recessed on one of the walls (4, 11), the part of the other wall (11, 4) that is arranged opposite the indentation (12) being flat.

4. Push button according to claim 3, **characterised in that** the edge of the indentation (12) is provided with a sealing rim (15) that is arranged in sealed abutment on the flat wall.

5. Push button according to any one of claims 1 to 4, **characterised in that** the external edge (12a) has at least one concave profile, the dispensing orifices (8) being arranged symmetrically along said profile so as to orient their dispensing axis.

6. Push button according to any one of claims 1 to 5, **characterised in that** the external edge (12a) is arranged recessed on the periphery of the push button, so as to form a housing (13) at the bottom of which the dispensing orifice (8) is formed.

7. Push button according to claim 6, **characterised in that** the housing (13) is extended in the other wall by the formation of a complementary hollow (14) the bottom of which is arranged in line with the external edge (12a).

8. Push button according to any one of claims 1 to 7, **characterised in that** the walls (4, 11) are provided with angular positioning means and/or means of associating the cap (9) and body (1).

9. Push button according to claim 8, **characterised in that** the means comprise studs (16) and recesses (17) in each of which respectively a stud (16) is received.

10. System for dispensing a liquid, comprising a pump (P) or a valve for manual actuation on which the chimney (6) of a push button according to any one of claims 1 to 9 is mounted to enable liquid to be dispensed through at least one orifice (8).

## Patentansprüche

1. Druckknopf zur Betätigung eines Systems zur Abgabe einer Flüssigkeit, wobei der Druckknopf einen Körper (1) und eine Abgabekammer (7) in Kommunikation mit einem Schacht (6) umfasst, der in dem Körper gebildet ist, um die Flüssigkeit zuzuführen, wobei die Kammer mit mindestens einer Öffnung (8) zur Abgabe der zugeführten Flüssigkeit ausgestattet ist, wobei der Druckknopf außerdem eine Kappe (9) umfasst, die auf dem Körper (1) mit der oberen Wand (4) des Körpers verbunden ist, angeordnet gegenüber der unteren Wand (11) der Kappe, wobei ein Abdruck (12) auf mindestens der einen dieser Wände (4, 11) gebildet ist, um die Abgabekammer (7) zwischen den Wänden zu bilden, wobei der Druckknopf **dadurch gekennzeichnet ist**, das er zwei Abgabeöffnungen (8) entlang jeweils einer Achse umfasst, wobei die Abgabeöffnungen im äußeren Rand (12a) des Abdrucks (12) gebildet sind, wobei die relative Ausrichtung der Achsen der Abgabeöffnungen angeordnet ist, um einen Überschneidungsbereich der Teile der Flüssigkeit zu bilden, die über jeweils eine Öffnung (8) abgegeben werden, und **dadurch**, dass die Kappe (9) aufgesetzt wird.

2. Druckknopf nach Anspruch 1, **dadurch gekennzeichnet, dass** die Öffnungen (8) auf dem Umfang des Druckknopfes für eine seitliche Abgabe der Flüssigkeit angebracht sind.

3. Druckknopf nach Anspruch 1 oder 2, **dadurch gekennzeichnet, dass** der Abdruck (12), versenkt auf einer der Wände (4, 11) durchgeführt ist, wobei der Teil der anderen Wand (11, 4), der gegenüber dem Abdruck (12) angebracht ist, eben ist.

4. Druckknopf nach Anspruch 3, **dadurch gekennzeichnet, dass** der Rand des Abdrucks (12) mit einem Dichtungsstreifen (15) versehen ist, der in dichter Auflage auf der ebenen Wand angeordnet ist.

5. Druckknopf nach einem der Ansprüche 1 bis 4, **dadurch gekennzeichnet, dass** der äußere Rand (12a) mindestens ein konkaves Profil aufweist, wobei die Abgabeöffnungen (8) symmetrisch entlang des Profils angeordnet sind, um ihre Abgabeachse auszurichten.

6. Druckknopf nach einem der Ansprüche 1 bis 5, **dadurch gekennzeichnet, dass** der äußere Rand (12a) versenkt auf dem Umfang des Druckknopfes angebracht ist, um ein Lager (13) zu bilden, auf dessen Boden die Abgabeöffnung (8) gebildet ist.

7. Druckknopf nach Anspruch 6, **dadurch gekennzeichnet, dass** sich das Lager (13) in die andere Wand durch die Bildung einer zusätzlichen Versenkung (14) verlängert, deren Boden in der Verlängerung des äußeren Rands (12a) angeordnet ist.

8. Druckknopf nach einem der Ansprüche 1 bis 7, **dadurch gekennzeichnet, dass** die Wände (4, 11) mit Mitteln zur angewinkelten Positionierung und/oder zur Verbindung der Kappe (9) mit dem Körper (1) ausgestattet sind.

9. Druckknopf nach Anspruch 8, **dadurch gekennzeichnet, dass** die Mittel Kontaktstücke (16) und Aussparungen (17) umfassen, in denen jeweils ein Kontaktstück (16) aufgenommen wird.

10. System zur Abgabe einer Flüssigkeit, umfassend eine Pumpe (P) oder ein Ventil zur manuellen Betätigung, auf dem der Schacht (6) eines Druckknopfes nach einem der Ansprüche 1 bis 9 montiert ist, um die Abgabe des Flüssigkeit über mindestens eine Öffnung (8) zu ermöglichen.
